# EUROPÄISCHE PATENTANMELDUNG

(11) **EP 4 678 862 A1**
(43) Veröffentlichungstag der Anmeldung: **14.01.2026**
(21) Anmeldenummer: 25187826.0
(22) Anmeldetag: 07.07.2025
(51) Int. Cl.: E05D 15/56, E05F 7/00

(54) **LAUFWAGENANORDNUNG FÜR EIN HEBE-SCHIEBE-ELEMENT MIT MONTAGEHILFE**

(30) Priorität: 10.07.2024 DE 102024119664
(71) Anmelder: MACO Technologie GmbH, 5020 Salzburg (AT)
(72) Erfinder: LISS, Constantin, 32469 Petershagen (DE); LANGE, Jörg, 31542 Bad Nenndorf (DE); GAIDETZKA, Markus, 59065 Hamm (DE)
(74) Vertreter: Manitz Finsterwald Patent- und Rechtsanwaltspartnerschaft mbB

(57) **Zusammenfassung**

Laufwagenanordnung (10) zum Verschieben sowie zum Absenken und Anheben eines Hebe-Schiebe-Elements mit einem entlang einer Laufscheine gegenüber einem Blendrahmen verschiebbaren Flügelrahmen. Die Laufwagenanordnung umfasst ein Basisteil (12), das zur Befestigung in einer Profilnut (18) des Flügelrahmens ausgebildet ist und das zumindest eine Stütze (40) mit einem freien Ende umfasst, an dem ein Stützfuß (46) vorgesehen ist, welcher ausgebildet ist, um im abgesenkten Zustand des Hebe-Schiebe-Elements den Flügelrahmen bezüglich der Laufschiene auszurichten. Die Laufwagenanordnung umfasst ferner einen Laufwagen (20) mit einem Wagenrahmen (22) und zumindest zwei an dem Wagenrahmen (22) gelagerten Laufrollen (24) sowie einen zwischen dem Basisteil (12) und dem Laufwagen (20) wirksamen Hebemechanismus (26) zum Anheben und Absenken des Laufwagens (20) gegenüber dem Basisteil (12). Der Stützfuß (46) trägt auf seiner dem Basisteil (12) zugewandten Oberseite eine Montageschablone (44), welche zur Erleichterung der Montage des Basisteils (12) in der Profilnut (18) des Flügelrahmens dient und ausgebildet ist, um einen Abstand zwischen der Oberseite des Stützfußes (46) und der Unterseite des Flügelrahmens, in der die Profilnut (18) ausgebildet ist, zumindest teilweise zu überbrücken.

## Beschreibung

Die vorliegende Erfindung betrifft eine Laufwagenanordnung gemäß dem Oberbegriff des Anspruchs 1 zum Verschieben sowie zum Absenken und Anheben eines Hebe-Schiebe-Elements, wobei die Laufwagenanordnung über eine Zentrierhilfe in Form einer Montageschablone verfügt, mittels derer sich die Laufwagenanordnung ordnungsgemäß zentriert in der Profilnut des Rahmenprofils eines Flügelrahmens montieren lässt.

Eine gattungsgemäße Laufwagenanordnung geht der Art nach im Wesentlichen beispielsweise aus den Druckschriften DE 10 2018 124 778 A1 oder DE 10 2021 123 034 A1 hervor.

Derartige Laufwagenanordnungen dienen zum Anheben und Absenken von Hebe-Schiebe-Elementen, wie sie in Form großflächiger Terassentüren oder -fenstern zum Einsatz kommen. Üblicherweise werden derartige Laufwagenanordnungen in einer Profilnut untergebracht, welche sich entlang der Unterseite des Rahmenprofils eines Flügelrahmens erstreckt, sodass die Laufwagenanordnung von außen nicht sichtbar ist. Hierbei wird die Laufwagenanordnung entweder am Boden bzw. am Nutgrund der Profilnut oder aber an einer Stahlarmierung befestigt, welche sich in einer Hohlkammer des Flügelrahmens erstreckt, die an den Nutgrund angrenzt. Die Laufwagenanordnung sollte dabei mittig in der Profilnut angeordnet und montiert werden, da der Flügelrahmen andernfalls nicht im Lot wäre. Darüber hinaus könnte es bei einer außermittigen Montage der Laufwagenanordnung in der Profilnut zu Zwängungen in der Laufwagenanordnung sowie zu einer exzentrischen Belastung desselben kommen, wenn die Laufwagenanordnung mit ihren Laufrollen auf der Laufschiene aufsteht.

Die ordnungsgemäße mittige Montage der Laufwagenanordnung in der Profilnut kann jedoch insbesondere dann schwierig sein, wenn das Basisteil der Laufwagenanordnung keine zur Profilnut komplementäre Gestalt aufweist, die es erlauben würde, das Basisteil und damit die Laufwagenanordnung nur in einer einzigen festdefinierten Stellung in der Profilnut zu platzieren. So kann beispielsweise die Profilnut eine lichte Weite aufweisen, welche größer ist, als die Quer- bzw. Außenabmessung des Wagenrahmens des Laufwagens. In diesem Falle kann die Laufwagenanordnung unter Umständen in der Profilnut außermittig und darüber hinaus gegenüber der Vertikalen leicht verkippt in der Profilnut angeordnet und montiert werden.

Der Erfindung liegt daher die Aufgabe zu Grunde, bei einer gattungsgemäßen Laufwagenanordnung zuverlässig für eine ordnungsgemäße Montage in der Profilnut des Rahmenprofils eines Flügelrahmens zu sorgen.

Diese Aufgabe wird mit einer Laufwagenanordnung mit den Merkmalen des Anspruchs 1 und insbesondere dadurch gelöst, dass auf der dem Basisteil zugewandten Oberseite des ersten Stützfußes eine Zentrierhilfe in Form einer Montageschablone abgestützt ist, welche zur Erleichterung der Montage des Basisteils in der Profilnut des Flügelrahmens dient und welche so ausgebildet ist, dass diese einen Abstand zwischen der Oberseite des ersten Stützfußes und der Unterseite des Flügelrahmens, in der die Profilnut ausgebildet ist, zumindest teilweise zu überbrücken.

Dadurch, dass der erste Stützfuß auf seiner dem Basisteil zugewandten Oberseite die Montageschablone trägt, die den Abstand zwischen dem ersten Stützfuß und der Unterseite des Flügelrahmens, in der die Profilnut ausgebildet ist, zumindest teilweise überbrückt, wird durch die Montageschablone ein etwaiges Spiel zwischen dem ersten Stützfuß und der Unterseite des Flügelrahmens eliminiert oder zumindest reduziert, das ansonsten - also ohne die erfindungsgemäße Montageschablone - eine leicht schräge und/oder außermittige Montage der Laufwagenanordnung in der Profilnut erlauben würde. Somit kann dank der Montageschablone eine verkantungsfreie Montage der Laufwagenanordnung in der Profilnut sichergestellt werden. Dementsprechend kann es zu keiner ungleichmäßigen Beanspruchung der Laufwagenanordnung kommen, wenn diese mit ihren Laufrollen auf der Lauschiene aufsteht.

Der Stützfuß dient dabei unter anderem dazu, den Flügelrahmen im abgesenkten Zustand des Hebe-Schiebe-Elements bezüglich der Laufschiene auszurichten. Hierzu kann in der Unterseite des Stützfußes eine rillenartige Nut ausgebildet sein, welche im abgesenkten Zustand des Flügelrahmens die Laufschiene bzw. einen sich vertikal davon erstreckenden Steg aufnimmt, wodurch der Flügelrahmen im abgesenkten Zustand bezüglich der Laufschiene ausgerichtet und zentriert wird. Insofern kann der Stützfuß auch entsprechend seiner Funktion als Zentrierfuß bezeichnet werden.

Wird der Flügelrahmen durch ein Aluminiumprofil gebildet, kann in diesem Falle über die erste Stütze im abgesenkten Zustand des Hebe-Schiebe-Elements ein Teil des Gewichts des Flügelrahmens auf die Lauschiene übertragen werden, so dass in diesem Fall dem Stützfuß tatsächlich eine Stützfunktion zukommt. In diesem Falle kann aufgrund der Tatsache, dass die Montageschablone in vertikaler Richtung ein etwaiges Spiel zwischen der Oberseite des ersten Stützfußes und der Unterseite des Flügelrahmens überbrückt, ein Anteil des Gewichts des Flügelrahmens ferner mittelbar über die Montageschablone auf den ersten Stützfuß übertragen werden.

Durch die Montageschablone wird somit nicht nur eine lotrechte Montage der Laufwagenanordnung in der Profilnut sichergestellt, sondern auch eine gleichmäßige Belastung der Laufwagenanordnung erreicht, da aufgrund der lotrechten Montage der Laufwagenanordnung in der Profilnut erreicht werden kann, dass das Gewicht des Flügelrahmens nicht außermittig auf die Laufwagenanordnung übertragen wird, wenn diese mit ihren Laufrollen auf der Laufschiene aufsteht.

Im Folgenden wird nun auf bevorzugte Ausführungsformen der Erfindung eingegangen. Weitere Ausführungsformen können sich auch aus den abhängigen Ansprüchen, der Figurenbeschreibung sowie den Zeichnungen selbst ergeben.

So kann das Basisteil eine zweite Stütze mit einem freien Ende umfassen, an dem ein zweiter Stütz- bzw. Zentrierfuß vorgesehen ist, der im abgesenkten Zustand des Hebe-Schiebe-Elements den Flügelrahmen bezüglich der Laufschiene ausrichtet. Die Montageschablone ist hierbei auch auf der dem Basisteil zugewandten Oberseite des zweiten Stützfußes abgestützt und derart ausgebildet, dass sie einen Abstand zwischen der Oberseite des zweiten Stützfußes und der Unterseite des Flügelrahmens, in der die Profilnut ausgebildet ist, zumindest teilweise zu überbrückt.

Um sicherzustellen, dass die Laufwagenanordnung zentriert mittig in der Profilnut des Rahmenprofils eines Flügelrahmens angeordnet und montiert werden kann, kann es gemäß einer weiteren Ausführungsform vorgesehen sein, dass der erste und/oder der zweite Stützfuß zwei senkrecht zur Verschieberichtung der Laufwagenanordnung ausgerichtete Kragabschnitte umfasst, die quer zur Verschieberichtung der Laufwagenanordnung von einander gegenüberliegenden Seiten der jeweiligen Stütze abstehen. Hierbei bildet das freie Ende eines jeden Kragabschnitts zur Oberseite des jeweiligen Stützfußes hin eine erste Anfasung aus, an der die Montageschablone über eine zu der ersten Anfasung komplementäre zweite Anfasung im Wesentlichen vollflächig anliegt. Zwei der zweiten Anfasungen der Montageschablone wirken somit jeweils gemeinsam wie eine Art Trichter, da durch diesen die Laufwagenanordnung nicht nur bezüglich der Vertikalen ausgerichtet, sondern auch in eine zentriert mittige Stellung innerhalb der Profilnut gedrängt wird.

Gemäß einer weiteren Ausführungsform kann es vorgesehen sein, dass die Zentrierhilfe zwei voneinander beabstandete und parallel zueinander verlaufende Schenkel umfasst, wobei die zweiten Anfasungen an diesen Schenkeln ausgebildet sind, und zwar insbesondere jeweils an jener Seite eines jeweiligen Schenkels, die dem jeweils anderen Schenkel zugewandt ist.

Damit sich die Montageschablone als Einheit handhaben lässt, kann es gemäß einer weiteren Ausführungsform vorgesehen sein, dass die beiden Schenkel über zumindest einen Steg quer miteinander verbunden sind, welcher den Abstand zwischen den beiden Schenkeln überbrückt. Bei der Montageschablone handelt es sich somit um ein einstückiges Bauteil, das vor der Anordnung der Laufwagenanordnung in der Profilnut an der Laufwagenanordnung fixiert werden kann, um so dieselbe ordnungsgemäß zentriert in der Profilnut montieren zu können.

Bei dem in Rede stehenden Steg kann es sich beispielsweise um einen Mittelsteg handeln, der mit einem der beiden Schenkel an einer Stelle zwischen den beiden zweiten Anfasungen des einen Schenkels verbunden ist und der mit dem anderen der beiden Schenkel an einer Stelle zwischen den beiden zweiten Anfasungen des anderen Schenkels verbunden ist. Der Mittelsteg dient dabei jedoch nicht nur zur Verbindung der beiden Schenkel; vielmehr kann an der dem Basisteil zugewandten Seite des Mittelstegs eine schräge Ebene ausgebildet sein, welche zur Anlage an einer Schrägführung des Hebemechanismus dient. Die Zentrierhilfe in Form der Montageschablone passt somit komplementär mit der Schrägführung des Hebemechanismus zusammen, sodass im abgesenkten Zustand des Hebe-Schiebe-Elements ein Teil des Gewichts des Flügelrahmens über die Schrägführung auf den Mittelsteg der Montageschablone und von dort direkt auf die Laufschiene übertragen werden kann. Solch eine Art der Lastabtragung kann sich insbesondere dann anbieten, wenn der Flügelrahmen durch ein Aluminiumprofil gebildet wird, da in diesem Falle das Gewicht des Flügelrahmens im abgesenkten Zustand über das Basisteil und insbesondere über die Stützen auf die Laufschiene übertragen werden kann.

Gemäß noch einer weiteren Ausführungsform kann es vorgesehen sein, dass der Mittelsteg an seiner dem Basisteil abgewandten Seite zwei voneinander beabstandete und parallel zu den beiden Schenkeln der Montageschablone verlaufende Rippen ausbildet, welche vorzugsweise gemeinsam eine im Querschnitt im Wesentlichen U-förmige Nut bzw. Rinne definieren. Im abgesenkten Zustand des Hebe-Schiebe-Elements nimmt dabei die in Rede stehende U-förmige Nut die Laufschiene bzw. einen sich vertikal erstreckenden Steg der Laufschiene auf, wodurch das Hebe-Schiebe-Element gegen senkrecht darauf einwirkende Kräfte wie beispielsweise Windkräfte auf der Laufschiene gesichert ist. Gleichermaßen kann dadurch, dass die U-förmige Nut den vertikalen Steg der Führungsschiene aufnimmt, effektiv verhindert werden, dass das Hebe-Schiebe-Element beispielsweise im Rahmen eines Einbruchsversuchs von der Laufschiene gewaltsam heruntergehebelt werden kann.

Um zu verhindern, dass die beiden Schenkel der Montageschablone durch die Trichterwirkung der Anfasungen auseinandergespreizt werden, können die Schenkel darüber hinaus über einen Seiten- bzw. Endsteg an ersten Enden quer miteinander verbunden sein. An den den ersten Enden der beiden Schenkel gegenüberliegenden zweiten Enden sind die Schenkel hingegen nicht miteinander verbunden; vielmehr können an den zweiten Enden der Schenkel Rasthaken ausgebildet sein, die in den Abstand zwischen den beiden Schenkeln hineinragen. Da die beiden Schenkel an ihren zweiten Enden nicht miteinander verbunden sind, können somit die Schenkel an ihren zweiten Enden während der Anbringung der Montageschablone an der Laufwagenanordnung auseinandergespreizt werden, um anschließend elastisch in ihre Ausgangskonfiguration zurückzufedern, in der die Rasthaken eine der beiden Stützen hintergreifen, wodurch die Montageschablone lösbar an der Laufwagenanordnung und insbesondere an einem der Stützfüße gesichert ist.

Um die Laufwagenanordnung in der gewünschten Weise exakt mittig in der Profilnut des Rahmenprofils eines Flügelrahmens montieren zu können, kann es gemäß noch einer weiteren Ausführungsform vorgesehen sein, dass an einer dem Basisteil zugewandten Seite eines jeden Schenkels ein davon abstehender Zentrierflansch vorgesehen ist. Die lichte Weite zwischen den beiden Zentrierflanschen entspricht dabei im Wesentlichen dem Abstand zwischen den Außenflächen der Wangen des Wagenrahmens, wohingegen der Abstand zwischen den Außenflächen der Zentrierflansche im Wesentlichen der lichten Weite der Profilnut entspricht, wodurch der Wagenrahmen exakt mittig in der Profilnut zentriert wird.

Entsprechend den voranstehenden Erläuterungen kann das Basisteil des Laufwagens zwei Stützfüße umfassen, an deren ersten Anfasungen die Montageschablone über daran vorgesehene zweiten Anfasungen anliegt. An jedem Schenkel sind somit zwei zweite Anfasungen ausgebildet, welche beiderseits des Mittelstegs liegen, der die beiden Schenkel miteinander verbindenden. Hierbei kann eine zweite Anfasung des jeweiligen Schenkels einerseits durch den Mittelsteg und andererseits durch den jeweiligen Rasthaken begrenzt sein, der sich am zweiten Ende des jeweiligen Schenkels befindet. Die andere zweite Anfasung des jeweiligen Schenkels kann hingegen einerseits durch den Seitensteg und andererseits durch eine Ausnehmung begrenzt sein, die an den einander zugewandten Seiten des jeweiligen Schenkels ausgebildet ist. Die Montageschablone kann somit im Bereich der Ausnehmungen der beiden Schenkel auf bzw. über eine der beiden Stützen aufgesteckt werden, bevor die Montageschablone anschließend in Längsrichtung der beiden Schenkel verschoben wird. Dies hat zur Folge, dass die Rasthaken auf die andere Stütze treffen, so dass bei fortschreitendem Verschieben der Montageschablone die Rasthaken auseinandergespreizt werden. Dies ermöglicht es, die Montageschablone in Längsrichtung in eine Stellung zu verschieben, in der die zweiten Anfasungen der Montageschablone an den ersten Anfasungen der beiden Stützfüße anliegen. In dieser Stellung ist die Montageschablone zuverlässig an der Laufwagenanordnung und insbesondere an einer der beiden Stützen durch die Rasthaken gesichert.

Im Folgenden wird die Erfindung nun rein beispielhaft unter Bezugnahme auf die Zeichnung beschrieben, in denen:
- Fig. 1: eine perspektivische Untersichtdarstellung einer erfindungsgemäßen Laufwagenanordnung vor der Anbringung einer Montageschablone zeigt;
- Fig. 2: eine Schnittdarstellung durch das untere Rahmenprofil eines Flügelrahmens einschließlich einer in der Profilnut angeordneten Laufwagenanordnung zeigt;
- Fig. 3: eine perspektivische Darstellung der Montageschablone einer erfindungsgemäßen Laufwagenanordnung zeigt;
- Fig. 4: die Montageschablone der Fig. 3 in einer um 180° gedrehten Stellung zeigt.

Im Folgenden wird zunächst unter Bezugnahme auf die perspektivische Untersichtdarstellung der Fig. 1 der grundsätzliche Aufbau sowie die Funktionsweise der dargestellten Laufwagenanordnung 10 beschrieben. Die Laufwagenanordnung 10 umfasst ein Basisteil 12 mit einer im Wesentlichen ebenen Montageplatte 14, über die das Basisteil 12 am Nutgrund 16 (siehe hierzu Fig. 2) einer in der Unterseite eines Rahmenprofils ausgebildeten Profilnut 18 oder an einer Stahlarmierung befestigt werden kann, welche sich in einer an den Nutgrund 16 angrenzenden Hohlkammer erstreckt. Bei der konkret in der Fig. 2 dargestellten Ausführungsform ist dabei in dem Nutgrund 16 eine nicht genauer erkennbare Öffnung ausgebildet, durch die sich das Basisteil 12 hindurcherstreckt, sodass dieses über seine Kopfplatte 14 an einer in der Fig. 2 nicht dargestellten Stahlarmierung befestigt werden kann, welche sich in der an den Nutgrund 16 angrenzenden Hohlkammer befindet.

Um den Flügelrahmen in horizontaler Richtung verschieben zu können, umfasst die Laufwagenanordnung 10 ferner einen Laufwagen 20, der einen Wagenrahmen 22 mit zwei parallel zueinander verlaufenden Wangen 23 umfasst, zwischen denen sich zwei Laufrollen 24 befinden, welche drehbar an den Wangen 23 des Wagenrahmens 22 gelagert sind. Die Laufrollen 24 rollen bei einer Verschiebung des Flügelrahmens auf einer unterhalb desselben angeordneten Laufschiene ab, die hier jedoch ebenfalls nicht dargestellt ist.

Zum Anheben und Absenken des Flügelrahmens umfasst die Laufwagenanordnung 10 ferner einen Hebemechanismus 26, der durch eine Treibstange 28 betätigt werden kann und der je nach Bewegungsrichtung der Treibstange 28 ein Absenken bzw. Anheben des Wagenrahmens 22 gegenüber dem Basisteil 12 bewirkt. Die Treibstange 28 ist dabei über einen Umlenkhebel 30 und einen Koppelhebel 32 antriebswirksam mit dem Laufwagen 20 und insbesondere dessen Wagenrahmen 22 gekoppelt. Die Treibstange 28 ist hierzu an dem Umlenkhebel 30 angelenkt, welcher seinerseits an einem Ende des Basisteils 12 angelenkt ist. Der Koppelhebel 32 koppelt seinerseits wiederum den Umlenkhebel 30 mit dem Wagenrahmen 22.

Zum Umsetzen einer durch die Treibstangenbewegung hervorgerufenen Horizontalbewegung des Laufwagens 20 in eine Vertikalbewegung des Basisteils 12 und somit des Flügelrahmens, umfasst das Basisteil 12 eine Schrägführung 34, welche ihrerseits eine schräg zur Längserstreckung des Laufwagens 20 ausgerichtete Führungskulisse 36 und eine in dieser geführtes, am Wagenrahmen 22 angeordnetes Tragelement in Form eines Zapfens 38 umfasst. Wird nun die Treibstange 28 betätigt, so wird deren Bewegung über den Umlenkhebel 30 in eine im Wesentlichen horizontal ausgerichtete Bewegung des Koppelhebels 32 umgesetzt, was zur Folge hat, dass sich der Wagenrahmen 22 und damit der Zapfen 38 in der Führungskulisse 36 bewegt, wodurch der Wagenrahmen 22 gegenüber dem Basisteil 12 angehoben oder abgesenkt wird.

Im abgesenkten Zustand wird dabei der Flügelrahmen über das Basisteil 12 und insbesondere über zwei von der Unterseite der Koppelplatte 14 abstehende Stützen 40, 42 bezüglich der Laufschiene ausgerichtet, entlang derer die Laufwagenanordnung 10 im abgesenkten Zustand des Laufwagens 20 über die Laufrollen 24 verfahren werden kann. Hierzu sind in der Unterseite der Stützfüße 46, 48, welche am freien Ende der beiden Stützen 40, 42 vorgesehen sind, rillenartige Nuten ausgebildet, welche im abgesenkten Zustand des Flügelrahmens die Laufschiene bzw. einen sich vertikal erstreckenden Steg der Laufschiene aufnehmen, wodurch der Flügelrahmen im abgesenkten Zustand bezüglich der Laufschiene zentriert wird. Die Stützen 40, 42 sind dabei Innen hohl ausgebildet, so dass durch diese jeweils eine Schraube hindurchgeführt werden kann, um damit das Basisteil 12 damit die gesamte Laufwagenanordnung 10 beispielsweise am Nutgrund 16 einer Profilnut 18 anschrauben zu können.

Im Falle, dass die Stützen 40, 42 über die Unterseite des Rahmenprofils überstehen, in der die Profilnut 18 ausgebildet ist, kann es schwierig sein, die Laufwagenanordnung 10 exakt lotrecht und mittig in der Profilnut 18 zu montieren. Dementsprechend ist es erfindungsgemäß vorgesehen, dass die Laufwagenanordnung 10 eine Zentrierhilfe in Form einer Montageschablone 44 aufweist, welche auf der dem Basisteil 12 zugewandten Oberseite der Stützfüße 46, 48 ruht, welche am freien Ende der beiden Stützen 40, 42 vorgesehen sind. Die Montageschablone 44 überbrückt somit dem Abstand zwischen der Oberseite des jeweiligen Stützfußes 46, 48 und der Unterseite des Flügelrahmens, in der die Profilnut 18 ausgebildet ist. Ist das Rahmenprofil aus Aluminium gefertigt, kann dieses seinerseits mit seiner Unterseite, in der die Profilnut 18 ausgebildet ist, auf der Oberseite der Montageschablone 44 (siehe hierzu die Fig. 2) ruhen, sodass im abgesenkten Zustand des Hebe-Schiebe-Elements zumindest einen Teil des Gewichts des Flügelrahmens über die Montageschablone 44 auf die beiden Stützfüße 40, 42 übertragen wird.

Konkret weisen die beiden Stützfüße 46, 48 jeweils zwei senkrecht zur Verschieberichtung der Laufwagenanordnung 10 ausgerichtete Kragabschnitte 50 auf, welche von einander gegenüberliegenden Seiten der jeweiligen Stütze 40, 42 abstehen. Das freie Ende eines jeden Kragabschnitts 50 bildet dabei an der Oberseite des jeweiligen Stützfußes 46, 48 eine erste Anfasung 52 aus. Gleichermaßen bildet die Montageschablone 44 vier zu den ersten Anfasungen komplementäre zweite Anfasungen 54 aus, über die die Montageschablone 44 flächig an den vier ersten Anfasungen 52 anliegt. Die vier zweiten Anfasungen 54 der Montageschablone 44 wirken somit paarweise wie ein Trichter, da durch diese das Basisteil 12 und damit die gesamte Laufwagenanordnung 10 vertikal und mittig in der Profilnut 18 zentriert wird.

Wie insbesondere den Fig. 3 und 4 entnommen werden kann, umfasst die Montageschablone 44 zwei voneinander beabstandete und parallel zueinander verlaufende Schenkel 56, an deren aneinander zugewandten Seiten jeweils paarweise zwei zweite Anfasungen 54 ausgebildet sind. Die beiden Schenkel 56 sind dabei über einen Mittelsteg 58 zwischen den beiden Paaren zweiter Anfasungen 54 und einen Seitensteg 16 an einem ersten Ende der beiden Schenkel 56 miteinander verbunden. Auf der dem Basisteil 12 zugewandten Seite bildet der Mittelsteg 58 eine schräge Ebene 62 aus, welche an der die Schrägführung 34 des Hebemechanismus 26 der Laufwagenanordnung 10 zu liegen kommt, sodass über den Mittelsteg 58 bei Bedarf zumindest ein Teil des Flügelgewichts auf die Laufschiene übertragen werden kann.

Von der dem Basisteil 12 abgewandten Seite stehen von dem Mittelsteg 58 zwei Rippen 64 ab, welche gemeinsam eine im Querschnitt im Wesentlichen U-förmige Nut bzw. Rinne 66 definieren, siehe hierzu Fig. 4. In dieser Nut 66 kommt im abgesenkten Zustand des Hebe-Schiebe-Elements ein von der Laufschiene nach oben abstehender Führungssteg zu liegen, sodass die Laufwagenanordnung 10 nicht von der Laufschiene heruntergedrückt oder gewaltsam heruntergehebelt werden kann.

Um die Laufwagenanordnung 10 exakt mittig innerhalb der Profilnut 18 platzieren zu können, steht von der dem Basisteil 12 zugewandten Seite eines jeden Schenkels 56 ein Zentrierflansch 68 ab. Bei der hier dargestellten Ausführungsform erstreckt sich der Mittelsteg 58 zwischen den beiden Zentrierflanschen 68. Die lichte Weite zwischen den beiden Zentrierflanschen 68 entspricht dabei im Wesentlichen dem Außenmaß zwischen den Außenflächen der beiden Wangen 23 des Wagenrahmens 22. Gleichermaßen spricht die lichte Weite der Profilnut 18 im Wesentlichen dem Außenmaß zwischen den beiden Außenflächen der Zentrierflansche 68, sodass die Laufwagenanordnung 10 durch die Zentrierflansche 68 in der Profilnut 18 zentriert wird.

Wie der Fig. 4 des Weiteren entnommen werden kann, sind die beiden Schenkel 56 der Montageschablone 44 an ihren zweiten Ende bzw. an dem den Seitensteg 60 gegenüberliegenden Enden nicht miteinander verbunden; vielmehr sind dort an den Enden der Schenkel 56 Rasthaken 70 ausgebildet, welche in den Abstand zwischen den beiden Schenkeln 56 hineinragen und einander zugewandte Auflaufschrägen 74 ausbilden. Das Paar zweiter Anfasungen 44, dass sich zwischen dem Mittelsteg 58 und den Rasthaken 70 befindet, wird dabei einerseits durch den Mittelsteg 58 und andererseits durch den jeweiligen Rasthaken 70 begrenzt. Das andere Paar zweiter Anfasungen 54 wird hingegen durch den Seitensteg 60 und eine jeweilige Ausnehmung 72 begrenzt, die an den einander zugewandten Seiten der beiden Schenkel 56 ausgebildet sind.

Zur Anbringung der Montageschablone 44 einer Laufwagenanordnung 10 kann somit die Montageschablone 44 im Bereich der beiden Ausnehmungen 72 auf eine der beiden Stützen 42 aufgesteckt werden, bevor sie anschließend in Längsrichtung der beiden Schenkel 56 verschoben wird. Hierbei treffen die beiden Rasthaken 70 mit ihren Auflaufschrägen 74 auf die andere Stütze 40, was zur Folge hat, dass die beiden Schenkel 56 durch die Spreizwirkung der beiden Auflaufschrägen 74 am freien Ende der beiden Rasthaken 70 auseinandergespreizt werden, bis die beiden Rasthaken 70 letztendlich die Stütze 40 um- bzw. hintergreifen, wodurch die Montageschablone 44 verliersicher an den Stützen 40, 42 gesichert ist. In dieser Stellung stehen die vier ersten Anfasungen 52 der beiden Stützfüße 46, 48 vollflächig mit den zweiten Anfasungen 54 der Montageschablone 44 in Anlage, wodurch die Laufwagenanordnung 10 in der gewünschten Weise ordnungsgemäß zentriert in der Profilnut 18 montiert werden kann.

### Bezugszeichenliste

- 10: Laufwagenanordnung
- 12: Basisteil
- 14: Kopfplatte
- 16: Nutgrund
- 18: Profilnut
- 20: Laufwagen
- 22: Wagenrahmen
- 23: Wangen
- 24: Laufrollen
- 26: Hubmechanismus
- 28: Treibstange
- 30: Umlenkhebel
- 32: Koppelhebel
- 34: Schrägführung
- 36: Führungskulisse
- 38: Zapfen
- 40: erste Stütze
- 42: zweite Stütze
- 44: Montageschablone
- 46: erster Stützfuß
- 48: zweiter Stützfuß
- 50: Kragabschnitte
- 52: erste Anfasung
- 54: zweite Anfasung
- 56: Schenkel
- 58: Mittelsteg
- 60: Seitensteg
- 62: schräge Ebene
- 64: Rippen
- 66: Nut/Rinne
- 68: Zentrierflansch
- 70: Rasthaken
- 72: Ausnehmung
- 74: Auflaufschräge

## Patentansprüche

1. Laufwagenanordnung (10) zum Verschieben sowie zum Absenken und Anheben eines Hebe-Schiebe-Elements, beispielsweise einer Hebe-SchiebeTür oder eines Hebe-Schiebe-Fensters, mit einem entlang einer Laufscheine gegenüber einem Blendrahmen verschiebbaren Flügelrahmen, wobei die Laufwagenanordnung (10) umfasst:
ein Basisteil (12), das zur Befestigung in einer Profilnut (18) des Flügelrahmens ausgebildet ist und das zumindest eine erste Stütze (40) mit einem freien Ende umfasst, an dem ein erster Stützfuß (46) vorgesehen ist, welcher ausgebildet ist, um im abgesenkten Zustand des Hebe-Schiebe-Elements den Flügelrahmen bezüglich der Laufschiene auszurichten;
einen Laufwagen (20) mit einem Wagenrahmen (22) und zumindest zwei an dem Wagenrahmen (22) gelagerten Laufrollen (24); und
einen zwischen dem Basisteil (12) und dem Laufwagen (20) wirksamen Hebemechanismus (26) zum Anheben und Absenken des Laufwagens (20) gegenüber dem Basisteil (12);
**dadurch gekennzeichnet , dass**
der erste Stützfuß (46) auf seiner dem Basisteil (12) zugewandten Oberseite eine Montageschablone (44) trägt, welche zur Erleichterung der Montage des Basisteils (12) in der Profilnut (18) des Flügelrahmens dient und ausgebildet ist, um einen Abstand zwischen der Oberseite des ersten Stützfußes (46) und der Unterseite des Flügelrahmens, in der die Profilnut (18) ausgebildet ist, zumindest teilweise zu überbrücken.

2. Laufwagenanordnung (10) nach Anspruch 1,
wobei das Basisteil (12) eine zweite Stütze (42) mit einem freien Ende umfasst, an dem ein zweiter Stützfuß (48) vorgesehen ist, welcher ausgebildet ist, um im abgesenkten Zustand des Hebe-Schiebe-Elements den Flügelrahmen bezüglich der Laufschiene auszurichten,
wobei auch der zweite Stützfuß (48) auf seiner dem Basisteil (12) zugewandten Oberseite die Montageschablone (44) trägt, wobei die Montageschablone (44) ausgebildet ist, um einen Abstand zwischen der Oberseite des zweiten Stützfußes (46) und der Unterseite des Flügelrahmens, in der die Profilnut ausgebildet ist, zumindest teilweise zu überbrücken.

3. Laufwagenanordnung (10) nach Anspruch 1 oder 2,
wobei der erste und/oder der zweite Stützfuß (46, 48) zwei senkrecht zur Verschieberichtung der Laufwagenanordnung (10) ausgerichtete Kragabschnitte (50) umfasst, die von einander gegenüberliegenden Seiten der jeweiligen Stütze (40, 42) abstehen, wobei das freie Ende eines jeden Kragabschnitts (50) zur Oberseite des jeweiligen Stützfußes (46, 48) hin eine erste Anfasung (52) ausbildet, an der die Montageschablone (44) über eine zu der ersten Anfasung (52) komplementäre zweite Anfasung (54) flächig anliegt.

4. Laufwagenanordnung (10) nach Anspruch 3,
wobei die Montageschablone (44) zwei voneinander beabstandete und parallel zueinander verlaufende Schenkel (56) umfasst, wobei die zweiten Anfasungen (54) an den Schenkeln (56) ausgebildet sind, und zwar jeweils an jener Seite eines jeweiligen Schenkels (56), die dem jeweils anderen Schenkel (56) zugewandt ist.

5. Laufwagenanordnung (10) nach Anspruch 3 oder 4,
wobei die Montageschablone (44) zwei voneinander beabstandete und parallel zueinander verlaufende Schenkel (56) umfasst, wobei die beiden Schenkel (56) über zumindest einen Steg miteinander verbunden sind, der den Abstand zwischen den beiden Schenkeln (56) überbrückt.

6. Laufwagenanordnung (10) nach Anspruch 5,
wobei der zumindest eine Steg einen Mittelsteg (58) umfasst, der mit einem der beiden Schenkel (56) an einer Stelle zwischen den beiden zweiten Anfasungen (54) des einen Schenkels (56) verbunden ist und der mit dem anderen der beiden Schenkel (56)an einer Stelle zwischen den beiden zweiten Anfasungen (54) des anderen Schenkels (56) verbunden ist.

7. Laufwagenanordnung (10) nach Anspruch 6,
wobei der Mittelsteg (58) an seiner dem Basisteil (12) zugewandten Seite eine schräge Ebene (62) zur Anlage an einer Schrägführung (34) des Hebemechanismus (26) aufweist.

8. Laufwagenanordnung (10) nach Anspruch 6 oder 7,
wobei der Mittelsteg (58) an seiner dem Basisteil (12) abgewandten Seite zwei voneinander beabstandete und parallel zu den beiden Schenkeln (56) verlaufende Rippen (64) aufweist, wobei es insbesondere vorgesehen ist, dass die Rippen (64) gemeinsam eine im Querschnitt im Wesentlichen U-förmige Nut definieren.

9. Laufwagenanordnung (10) nach einem der Ansprüche 5 bis 8,
wobei der zumindest eine Steg einen Seitensteg (60) umfasst, über den die beiden Schenkel (56) an ersten Enden der beiden Schenkel (56) miteinander verbunden sind.

10. Laufwagenanordnung (10) nach einem der Ansprüche 5 bis 9,
wobei von einer dem Basisteil (12) zugewandten Seite eines jeden Schenkels (56) ein Zentrierflansch (68) absteht, wobei es insbesondere vorgesehen ist, dass sich der Mittelsteg (58) zwischen den beiden Zentrierflanschen (68) erstreckt.

11. Laufwagenanordnung (10) nach Anspruch 9 oder 10,
wobei die den ersten Enden der beiden Schenkel (56) einander gegenüberliegenden zweiten Enden nicht miteinander verbunden sind und jeweils einen in den Abstand zwischen den beiden Schenkeln (56) hineinragenden Rasthaken (70) ausbilden.

12. Laufwagenanordnung (10) nach Anspruch 11,
wobei an beiden Schenkeln (56) zwischen dem Mittelsteg (58) und dem jeweiligen Rasthaken (70) jeweils eine zweite Anfasung (54) ausgebildet ist, die einerseits durch den Mittelsteg (58) und andererseits durch den jeweiligen Rasthaken (70) begrenzt ist.

13. Laufwagenanordnung (10) nach zumindest einem der Ansprüche 9 bis 12, wobei die beiden Schenkel (56) an ihren einander zugewandten Seiten jeweils eine Ausnehmung (72) aufweisen, und zwar zwischen dem Mittelsteg (58) und einer an den Seitensteg (60) angrenzenden zweiten Anfasung (54).
